# EUROPÄISCHE PATENTANMELDUNG

(11) **EP 0 313 906 A1**
(43) Veröffentlichungstag der Anmeldung: **03.05.1989**
(21) Anmeldenummer: 88116774.6
(22) Anmeldetag: 10.10.1988
(51) Int. Cl.: B65D 41/34

(54) **Schraubkappe für den Verschluss eines Behälters**

(30) Priorität: 29.10.1987 DE 3736662
(71) Anmelder: DELMENHORSTER KORK-FABRIK ARTHUR LINCK GMBH & CO. KG, D-2870 Delmenhorst (DE)
(72) Erfinder: Linck, Edgar, Dipl.-Ing., D-2870 Delmenhorst (DE)
(74) Vertreter: Jabbusch, Wolfgang, Dr.Jur. Jabbusch, Wehser & Lauerwald Patentanwälte

(57) **Zusammenfassung**

Eine Schraubkappe (1) für den Verschluß eines Behälters weist eine im Bereich des unteren Kappenmantels (2) befindliche Originalitätssicherung mit Sollbruchstellen (4) auf und ist im Bereich der Originalitätssicherung mit wenigstens einer Kunststofflage (9) beschichtet. Dies ermöglicht, die Schraubkappe leicht, gut erkennbar und ohne jegliche Verletzungsgefahr zwecks Öffnung des Behälters abzudrehen bzw. zum Verschließen wieder aufzudrehen.

## Beschreibung

Die Erfindung betrifft eine Schraubkappe für den Verschluß eines Behälters, mit einer im Bereich des unteren Randes des Kappenmantels befindlichen Originalitätssicherung mit Sollbruchstellen.

Bekannt sind Schraubkappen aus Metall, sogenannte "Pilferproof-Verschlüsse", die als Originalitätssicherung einen Ring am unteren Rand des Kappenmantels aufweisen, der durch abreißende Sollbruchstege mit dem Kappenmantel verbunden ist. Beim Abschrauben der Verschlußkappe trennt sich der Ring aufgrund der abreißenden Sollbruchstege vom Kappenmantel und verbleibt an der Behältermündung. Dabei bilden sich an den Sollbruchstegen nadelspitze Abbruchstellen, sowohl an der Kappe als auch am Ring, die häufig zu Verletzungen führen. Der an einem Behälter verbleibende Ring muß für das Wiederverwenden des Behälters entfernt werden, was meistens nur unter Überwindung entsprechender Schwierigkeiten möglich ist.

Des weiteren sind sogenannte Lamellenverschlüsse bekannt, bei denen der untere Rand des Kappenmantels mit lotrecht zum Rand ausgerichteten Prägekerben versehen wird, die als Schwächungslinien wirken und Sollbruchstellen definieren, die gleichmäßig im unteren Bereich des Kappenmantels um seinen Umfang herum verteilt sind, wobei von jeweils zwei zueinander benachbarten Prägekerben begrenzte Bereiche eine Lamelle bzw. ein Segment bilden. Beim Abschrauben solcher Verschlüsse sollen die Prägekerben reißen und die einzelnen Lamellen bzw. Segmente nach außen abbiegen, um einen geöffneten Behälter zu signalisieren.

Wird das Metall eines solchen Lamellenverschlusses jedoch nicht weit genug geprägt, was bei den üblichen Dickentoleranzen der Bleche und der Bearbeitungstoleranzen mit den Prägewerkzeugen unvermeidlich ist, läßt sich ein solcher Verschluß nur sehr schwer oder überhaupt nicht öffnen. Außerdem ist durch die abbiegenden einzelnen Lamellen erhebliche Verletzungsgefahr vorhanden. Diese erhöht sich noch beträchtlich bei großvolumigen Behältern und Flaschen durch häufiges Öffnen und Wiederverschließen der Lamellenschraubkappen.

Der Erfindung liegt die Aufgabe zugrunde, eine Schraubkappe mit Originalitätssicherung für den Verschluß von Flaschen, Weithalsflaschen und sonstigen Behältern dahingehend zu verbessern, daß sie sich leicht, gut erkennbar und ohne jegliche Verletzungsgefahr öffnen läßt.

Die zur Lösung dieser Aufgabe geschaffene Schraubkappe zeichnet sich dadurch aus, daß sie im Bereich der Originalitätssicherung mit wenigstens einer Kunststofflage beschichtet ist.

Die erfindungsgemäße Schraubkappe hat den Vorteil, daß die anhaftende Kunststofflage nach dem Öffnen der Schraubkappe scharfe Schnittkanten und Bruchstellen abdeckt, so daß Verletzungsgefahren auf ein Minimum reduziert sind. Die Kunststofflage kann im Bereich der Sollbruchstellen ebenfalls brechen bzw. reißen, so daß nach einem Lösen der Schraubkappe, z.B. von einer Flasche, sofort das erstmalige Öffnen optisch sichtbar ist.

Die Kunststofflage kann z.B. durch Spritzen, Tauchen oder Schrumpfen eines umreifenden Kunststoffringes angebracht werden.

Sowohl Schraubkappen mit einem unteren Sicherungsring als auch sogenannte Lamellenverschlüsse können in erfindungsgemäßer Weise mit wenigstens einer Kunststofflage beschichtet werden, mit dem Vorteil, daß Sollbruchstellen durch Volleinschnitte defi niert werden können, da die Kunststofflage die durch Volleinschnitte gegeneinander abgegrenzten Teile zusammenhält. Mit Kunststofflagen nach der Erfindung ausgerüstete Schraubkappen lassen sich somit leicht von Hand aufdrehen, wobei anhaftende Teile der Kunststofflage die scharfen Schnittkanten und Bruchstellen abdecken, um Verletzungen zu vermeiden.

Selbstverständlich ist es auch möglich, insbesondere bei einem Lamellenverschluß, die einzelnen Sicherungslamellen in bisher bekannter Weise durch Prägekerben miteinander zu verbinden. Dabei bleibt eine Restwanddicke der Schraubkappen undurchschnitten. Eine derart ausgebildete Kappe kann im Bereich der Originalitätssicherung mit einer vorzugsweise transparenten Kunststofflage versehen werden. Beim Aufdrehen eines Behälters reißen die Sollbruchstellen im Metall der Schraubkappe. Der transparente Kunststoff kann sich dabei dehnen, weil er etwas zäher und weniger bruchaktiv als das Metall der eigentlichen Schraubkappe ist, so daß die Kunststofflage nicht aufreißt. Demzufolge ist durch den transparenten Kunststoff hindurch ein optisch deutliches Erkennen der verletzten Originalitätssicherung möglich, wobei der unverletzte aber transparente Kunststoff vermeidet, daß die bei herkömmlichen Lamellenverschlüssen gegebene Verletzungsgefahr auftritt.

Die Kunststofflage ist vorzugsweise derart angeordnet, daß sie wenigstens eine Oberfläche der Originalitätssicherung und einen dazu benachbarten Oberflächenbereich des Kappenmantels abdeckt. Diese Maßnahme hat den Vorteil, daß die Kunststofflage an der Verbindung zwischen Originalitätssicherung und Schraubkappe beteiligt ist. Die Kunststofflage kann somit auch tragende Funktionen erfüllen, so daß Sollbruchstellen entsprechend schwächer ausgeführt werden können, wodurch ein Öffnen der Behälter durch manuelles Abdrehen der Schraubkappen erleichtert wird.

Die Kunststofflage kann als äußere Umreifung bzw. Ummantelung ausgebildet sein. Es ist jedoch auch möglich, die Kunststoff lage innen anzuordnen. Weiterhin ist eine beidseitige Anordnung, sowohl innen als auch außen, an der Schraubkappe möglich.

Speziell bei frucht- oder zuckerhaltigem Inhalt eines jeweils mit der erfindungsgemäßen Schraubkappe verschlossenen Behälters ergeben sich bei einer zusätzlichen Innenbeschichtung, indem eine innere Kunststofflage angeordnet wird, günstige Abdrehwerte für die Schraubkappe. Gleichzeitig werden durch die innen angeordnete Kunststofflage auch die Behältermündungen geschont. Insbesondere bei den bekannten sogenannten Lamellenverschlüssen können die aufgebrochenen und ungeschützten Lamellen bei jedem erneuten Öffnungs- und Schließvorgang des Behälters über die Behältermündung kratzen. Durch das Verkratzen erhöht sich zum einen die Rauhigkeit und damit beim nächstfolgenden Verschließvorgang die entsprechenden Drehwerte für die Schraubkappe; zum anderen führen die Verkratzungen im Laufe der Zeit zu irreparablen Schäden an der Behältermündung. Beschädigungen der Behältermündungen können wiederum leicht zu Verletzungen führen, insbesondere dann, wenn aus den Behältern direkt getrunken wird. Dagegen sind bei Verwendung der erfindungsgemäß ausgebildeten Schraubkappe Schäden der Mündungen der Behälter vermeidbar, was sich außerdem positiv hinsichtlich einer Verringerung des Ausschusses bzw. auf eine längere Werterhaltung der Behälter auswirkt.

Die Fertigung der Schraubkappen, die in erfindungsgemäßer Weise mit Kunststofflagen im Bereich der Originalitätssicherung versehen werden, ist insbesondere durch die vereinfachte Ausbildung der Sollbruchstellen in Form von Vollschnittfugen, zwischen denen dünne, abreißbare Stege stehen bleiben, auch problemlos und insbesondere gegenüber durch Prägekerben ausgebildeten Sollbruchstellen von Toleranzen in Blechdicken und Bearbeitungswerkzeugen weitgehend unabhängig.

Selbstverständlich ist es möglich, die erfindungsgemäß mit Kunststofflagen versehenen, beispielsweise umreiften Schraub kappen nicht nur aus Metall, sondern auch aus Kunststoff herzustellen. Auch bei Kunststoffschraubkappen bieten die im Bereich der Originalitätssicherung angebrachten äußeren und/oder inneren Kunststofflagen die gleichen Vorteile der Verminderung einer Verletzungsgefahr an aufgerissenen Sollbruchstellen sowie der vereinfachten Herstellung der Sollbruchstellen selbst und damit der eigentlichen Originalitätssicherung.

Die z.B. umreifende Kunststofflage kann nach Art einer Beschichtung angebracht werden, was sich ohne weiteres in bereits bestehenden Fertigungsanlagen für an sich bekannte Schraubkappen integrieren läßt. Auch der Verschluß von Behältern mit Schraubkappen, die in erfindungsgemäßer Weise mit den Kunststofflagen versehen sind, ist in an sich bekannter Weise ohne entsprechende Maschinenumstellungen möglich.

Vorzugsweise ist der Werkstoff für die Kunststofflagen ein spritzfähiger Compound, z.B. Polyvinylchlorid. Es können jedoch auch andere Kunststoffe verwendet werden, die für den jeweiligen Einsatzzweck geeignet sind.

Damit die an der Schraubkappe anzubringende Kunststofflage einwandfrei haftet, kann unter der Kunststofflage auch eine Haftlackbeschichtung angebracht sein.

Jede Kunststofflage, außen und/oder innen, kann auch um die untere Kante der Originalitätssicherung wenigstens teilweise herumgezogen sein. Diese Anordnung verringert die Verletzungsgefahr, da Kanten am unteren Rand des Kappenmantels durch eine Ummantelung mittels der Kunststofflage praktisch geschützt sind.

Ausführungsbeispiele der Erfindung, aus denen sich weitere erfinderische Merkmale ergeben, sind in der Zeichnung dargestellt. Es zeigen:
Fig. 1 eine Halbschnittansicht einer Schraubkappe mit unver sehrter Originalitätssicherung und umreifender Kunststofflage,
Fig. 2 die Schraubkappe gemäß Fig. 1 im Halbschnitt mit nach Abschrauben von einem Behälter beschädigter Originalitätssicherung,
Fig. 3 die durch Einkreisung in Fig. 2 gekennzeichnete Einzelheit Z in vergrößerndem Maßstab,
Fig. 4 die Halbschnittansicht einer Pilferproof-Schraubkappe, von der die Originalitätssicherung vollständig abgerissen ist,
Fig. 5 eine Halbschnittansicht einer Schraubkappe, bei der die Originalitätssicherung sowohl innen als auch außen mit einer Kunststofflage beschichtet ist und
Fig. 6 eine Pilferproof-Schraubkappe mit bei vollständig abgerissener Originalitätssicherung, sowohl innen als auch außen mit einer Kunststofflage beschichtet.

Fig. 1 zeigt eine Schraubkappe 1 in einer Halbschnittansicht. Die Schraubkappe 1 ist in an sich bekannter Weise aus Aluminiumblech gefertigt und wird als sogenannter Garantieverschluß zum Verschließen von Behältern verwendet, wozu im Bereich des unteren Randes des Kappenmantels 2 eine Originalitätssicherung mit Sollbruchstellen angeordnet ist. Die Originalitätssicherung besteht bei dem in Fig. 1 angegebenen Ausführungsbeispiel aus entlang einer Kreislinie umlaufenden, schlitzförmigen Vollschnitten 3, zwischen denen Abreißstege 4 als Sollbruchstellen stehenbleiben. Weiterhin sind von der unteren Kante 5 aus lotrecht nach oben geführte Volleinschnitte 6 vorgesehen, die gleichmäßig am Umfang der Schraubkappe verteilt angeordnet sind. Üblich ist es, daß durch die Volleinschnitte 6 fünf Segmente oder Lamellen 7 am Umfang der Schraubkappe bzw. ihrer Originalitätssicherung verteilt vorhanden sind. Zwischen den Vollschnitten 6 und den waagerechten Vollschnitten 3 bleiben Stege 8 als Sollbruchstellen stehen.

In Fig. 1 ist die Schraubkappe mit unversehrter Originalitätssicherung dargestellt. Bei Abschrauben, z.B. von einem Schraub hals einer Flasche, werden die einzelnen Segmente bzw. Lamellen 7 nach außen gespreizt, wobei sich die Vollschnitte 6 aufbiegen, die Stege 8 reißen können und somit eine Beschädigung des unteren Bereichs auftritt und sichtbar ist.

Es ist möglich, insbesondere bei sogenannten Pilferproofverschlüssen, die Segmente bzw. Lamellen als durchgehenden Ring auszubilden. Dabei fehlen dann die Vollschnitte 6, so daß der gesamte Ring durch waagerechte Schnitte 3 von dem unteren Rand des Kappenmantels 2 der Schraubkappe 1 getrennt ist und nur durch die stehenden Stege 4 damit verbunden bleibt. Bei Abschrauben der Schraubkappe 1 reißen die Stege 4 ab und verbleibt der gesamte Ring am Flaschenhals.

Die im wesentlichen aus den Segmenten bzw. Lamellen 7 bestehende Originalitätssicherung ist, wie in Fig. 1 ersichtlich, außen mit einer Kunststofflage 9 beschichtet, welche um die untere Kante 5 wenigstens teilweise herumgezogen ist, um diese Kante zu entschärfen und Verletzungsgefahr zu vermeiden. Die abdeckende Kunststofflage 9 schützt ebenfalls die scharfen Kanten der abreißenden Stege 4 und 8 bzw. die Schnittkanten der Vollschnittstellen 6 und 3 bei einer durch Abdrehen einer Schraubkappe von einem Behälter beschädigten Originalitätssicherung.

Fig. 2 zeigt die Schraubkappe gemäß Fig. 1 nach einem Abschrauben, bei der sich die Segmente bzw. Lamellen 7 und die Vollschnittfugen 6 und 3 verformt haben. Ebenso zeigt Fig. 2, daß die Kunststofflage 9 durch die aufreißenden Vollschnittfugen 6 ebenfalls aufgerissen ist, was insbesondere an der linken ungeschnitten gezeichneten Hälfte der Schraubkappe sichtbar ist. Fig. 2 läßt auch erkennen, daß der Vollschnitt 6 weiter eingerissen ist, so daß der zwischen dem bereits verformten waagerechten Schnitt 3 und dem Vollschnitt 6 in Fig. 1 noch vorhandene Steg 8 abgerissen ist.

Fig. 3 zeigt die durch Einkreisung in Fig. 2 gekennzeichnete Einzelheit "Z" in vergrößerndem Maßstab. Gleiche Bauteile sind mit gleichen Bezugszahlen bezeichnet. Fig. 3 zeigt insbesondere, wie sich die eine Schraubkappe im Bereich der Originalitätssicherung umreifende Kunststofflage 9 auch in die Vollschnittfugen 3 und 6 hinein erstrecken kann, um später bei aufreißenden Sollbruchstellen und sich verformender Originalitätssicherung scharfe Kanten zu schützen und Verletzungsgefahren zu vermeiden. Weiterhin ist erkennbar, wie die Kunststofflage 9 die untere scharfe Kante 5 der Originalitätssicherung umgibt und dadurch Verletzungsgefahren vermindert.

Fig. 4 zeigt eine Schraubkappe im Halbschnitt bei beschädigter Originalitätssicherung, die in Form eines bereits beschriebenen, durch waagerechte Schnittfugen 3 und zwischenliegende Abreißstege 4 mit dem Kappenmantel verbundenen Ringes nach Art eines Pilferproof-Verschlusses ausgebildet ist. Der Ring ist hier aufgrund des Abdrehens der Schraubkappe la von einem nicht weiter dargestellten Behälter am Behälterhals verblieben. Sichtbar sind lediglich die noch am unteren freien Rand 10 des Kappenmantels 2a verbliebenen scharfkantigen Abrißstellen 11, die Bereiche angeben, in denen die umreifende Kunststofflage gerissen ist, von der hier nur noch der obere, mit dem Kappenmantel 2a verbundene Teil 9a sichtbar ist. Ein weiterer Teil ist abgerissen und verbleibt am hier nicht sichtbaren, abgefallenen Sicherungsring.

Fig. 5 zeigt eine Schraubkappe lb in einer Halbschnittansicht, bei der die bereits beschädigte Originalitätssicherung (siehe auch Fig. 2) sowohl mit einer äußeren Kunststofflage 9 versehen ist als auch innen eine weitere Kunststofflage 12 aufweist. Die innere Kunststofflage ergibt ein günstiges Drehmoment beim Öffnen bzw. ein verbraucherfreundliches weiches Drehen der Verschlußkappen. Außerdem verhindert die innere Kunststofflage ein Verkratzen der Behältermündungen.

Fig. 6 zeigt eine Schraubkappe in einer Ausführung entsprechend Fig. 4 mit abgerissenem Sicherungsring, wobei die Schraubkappe wiederum eine äußere Kunststofflage und eine innere Kunststofflage entsprechend der in Fig. 5 gezeigten Anordnung hatte, die sich durch Abtrennen des einteiligen Sicherungsringes in an der Schraubkappe verbleibende Teile 9a und 12a geteilt hat. Die Teile 9a und 12a schützen wiederum die scharfe untere Kante und insbesondere die nadelspitzen Abreißstellen, an denen sich der Sicherungsring von der Schraubkappe getrennt hat.

## Patentansprüche

1. Schraubkappe aus Metall für den Verschluß eines Behälters, mit einer im Bereich des unteren Kappenmantels befindlichen Originalitätssicherung mit Sollbruchstellen,
dadurch gekennzeichnet,
daß sie im Bereich der Originalitätssicherung mit wenigstens einer Kunststofflage (9, 12) beschichtet ist.

2. Schraubkappe nach Anspruch 1, dadurch gekennzeichnet, daß die Kunststofflage (9, 12) wenigstens eine Oberfläche der Originalitätssicherung und einen dazu benachbarten Oberflächenbereich des Kappenmentels (2) abdeckt.

3. Schraubkappe nach Anspruch 1 und/oder 2, dadurch gekennzeichnet, daß die Kunststofflage (9) als an der Kappen-Außenseite angeordnete Umreifung ausgebildet ist.

4. Schraubkappe nach Anspruch 1 und/oder 2, dadurch gekennzeichnet, daß die Kunststofflage (12) an der Kappen-Innenseite angeordnet ist.

5. Schraubkappe nach Anspruch 1 und/oder 2, dadurch gekennzeichnet, daß an Kappen-Innen- und Außenseite eine Kunststofflage (9, 12) angeordnet ist.

6. Schraubkappe nach einem der vorhergehenden Ansprüche, dadurch gekennzeichnet, daß als Sollbruchstellen zwischen Vollschnittfugen (3, 6) stehende Stege (4, 8) vorgesehen sind.

7. Schraubkappe nach einem der vorhergehenden Ansprüche, dadurch gekennzeichnet, daß jede Kunststofflage (9, 12) nach Art einer Beschichtung angebracht ist.

8. Schraubkappe nach einem der vorhergehenden Ansprüche, dadurch gekennzeichnet, daß der Werkstoff für jede Kunststofflage (9, 12) ein transparenter zäher Kunststoff ist.

9. Schraubkappe nach Anspruch 8, dadurch gekennzeichnet, daß der Werkstoff für die Kunststofflage (9, 12) Polyvinylchlorid ist.

10. Schraubkappe nach einem der vorhergehenden Ansprüche, dadurch gekennzeichnet, daß zwischen jeder Kunststofflage und der Oberfläche der Schraubkappe eine Haftlackbeschichtung angebracht ist.

11. Schraubkappe nach einem der vorhergehenden Ansprüche, dadurch gekennzeichnet, daß wenigstens eine der Kunststofflagen (9, 12) um die untere Kante (5) der Originalitätssicherung wenigstens teilweise herumgezogen ist.
